# EUROPÄISCHE PATENTSCHRIFT

(11) **EP 0 755 757 B1**
(45) Veröffentlichungstag und Bekanntmachung des Hinweises auf die Patenterteilung: **29.12.1999**
(21) Anmeldenummer: 96111745.4
(22) Anmeldetag: 22.07.1996
(51) Int. Cl.: B25G 1/06, B25B 23/00, B25F 1/02

(54) **Schraubwerkzeug**
Screwing tool
Outil à visser

(30) Priorität: 25.07.1995 DE 19526968
(43) Veröffentlichungstag der Anmeldung: 29.01.1997
(73) Patentinhaber: Mesenhöller, Hans, D-42855 Remscheid (DE)
(72) Erfinder: Mesenhöller, Hans, D-42855 Remscheid (DE)
(74) Vertreter: Müller, Enno, Dipl.-Ing.

(56) Entgegenhaltungen:
- EP-A- 0 377 777
- WO-A-95/08720
- DE-U- 9 312 159
- FR-A- 2 482 842
- US-A- 3 924 493
- US-A- 4 508 005
- US-A- 4 829 857
- US-A- 5 291 809
- US-A- 5 390 571

## Beschreibung

Die Erfindung betrifft ein Schraubwerkzeug gemäß Gattungsbegriff des Anspruches 1.

Ein derartiges Schraubwerkzeug ist aus der WO 95/08720 her bekannt. Der Arbeitskopf ist dort über ein Kardangelenk mit einem Kupplungsstück für einen Handgriff verbunden. Auf dem Kupplungsglied sitzt ein Schieber, welcher die Verrieglungsvorrichtung ausbildet.

Durch Betätigung des Schiebers durch Daumendruck oder dergleichen kann die Verriegelung gelöst werden.

Ferner ist ein Schraubwerkzeug aus der europäischen Patentanmeldung 0 377 777 her bekannt. Dort weist ein Handgriff ein gabelförmiges Ende auf, wobei zwischen den beiden Gabelzinken ein Arbeitskopf schwenkbar gelagert ist. Im Handgriff ist ein axial zum Handgriff verlagerbarer Raststift vorgesehen, der in eine Verzahnung des Arbeitskopfes eingreifen kann, um die Verschwenkbarkeit des Arbeitskopfes in den verschiedenen Winkelstellungen festzulegen. Der Arbeitskopf weist einen vierkantförmigen Fortsatz auf, welcher eine Aufnahmevorrichtung ausbildet, zur Aufnahme von Nüssen oder ähnlichen Schraubgliedern. Nachteilhaft an dieser Ausgestaltung ist eine mangelnde Haftung des Schraubgliedes an der Aufnahmevorrichtung, so daß es beim Abziehen des Schraubwerkzeuges von einer Sechskantschraube oder dergleichen vorkommen kann, daß die Naß auf der Schraube stecken bleibt und sich so vom Schraubwerkzeug löst.

Es sind ferner bereits Verriegelungsvorrichtungen in Vorschlag gebracht worden, bei welchen ein Stift in eine Öffnung tritt, und wobei zur Entriegelung der Stift mittels eines Werkzeuges durch die Öffnung gedrückt werden kann. Wegen des Zwanges zur Zuhilfenahme von Entriegelungswerkzeugen ist eine derartige Verriegelungseinrichtung nachteilhaft.

Der Erfindung liegt daher die Aufgabe zugrunde, ein gattungsgemäßes Schraubwerkzeug bedienungsvorteilhaft weiterzubilden.

Gelöst wird die Aufgabe durch die im Anspruch 1 angegebene Erfindung. Die Unteransprüche stellen vorteilhafte Weiterbildungen der Erfindung dar.

Zufolge der im Anspruch 1 angegebenen Erfindung ist die Aufnahmevorrichtung mit einer Verriegelungseinrichtung versehen, die nur nach Betätigung eines Entriegelungsgliedes eine ansonsten feste Verbindung zwischen Aufnahmevorrichtung und Schraubglied löst, wobei die Entriegelungsvorrichtung durch Tastendruck betätigbar ist. Hierdurch ist eine werkzeuglose Entriegelung gegeben. Die Stirnfläche des Tasters kann dabei bevorzugt eine größere Oberfläche aufweisen, als das Verriegelungselement, welches als Stift ausgebildet sein kann. Der Taster kann darüber hinaus auch an einem anderen Ort, als das Verriegelungselement angeordnet sein, beispielsweise außerhalb des Merkantzylinders, auf welchem das Schraubglied aufsteckbar ist, nämlich in einem durchmesservergrößerten Bereich des Arbeitskopfes. Zum Lösen der Verriegelung zwischen Schraubglied und Aufnahmevorrichtung braucht nun lediglich der Taster gedrückt zu werden, damit die Verriegelungseinrichtung außer Wirkung tritt. Bei der im Anspruch 1 angegebenen Erfindung ist vorgesehen, daß durch Verlagerung des Arbeitskopfes in die Schwenkendstellung die Verriegelungsvorrichtung außer Wirkung entriegelbar ist. Die Verriegelungsvorrichtung kann als Stift ausgebildet sein, welcher aus einem Mehrkantabschnitt des Arbeitskopfes austritt und in eine entsprechende Rastöffnung der Vierkant-Einstecköffnung des Schraubgliedes einrastet. Die Bewegungsübertragung zur Entriegelung erfolgt mittels eines Tasters. Als besonders vorteilhaft wird es angesehen, daß keine gesonderten, insbesondere sehr kleine spezielle Betätigungsglieder zur Entriegelung des Schraubgliedes betätigt werden müssen. Insofern ist auch eine Betätigung mit kalten Händen oder mit ölverschmierten Händen möglich. Eine Weiterbildung der Erfindung sieht vor, daß die Verlängerung der gedachten Achse des Mehrkantzylinders, insbesondere des Vierkantzylinders, welcher die Aufnahmevorrichtung ausbildet, die Schwenkachse des Arbeitskopfes schneidet. Hierdurch ergibt sich insbesondere in der Null-Grad-Stellung des Werkzeuges eine gestreckte Form des Schraubwerkzeuges mit einem hebeltechnisch günstigen Ansatz am Schraubglied. Ist die Aufnahmevorrichtung zudem als Vierkantzylinder ausgebildet, so kann die Winkelstellung des Handgriffes zudem entweder parallel zur Schraubachse oder quer dazu eingestellt werden. Die Vorrichtung zur Entriegelung der Verriegelungsvorrichtung ist bevorzugt innerhalb des Arbeitskopfes 1 vorgesehen, wobei der Arbeitskopf dann bevorzugt aus zwei Halbschalen zusammengesetzt ist. Hierzu kann ein Betätigungshebel vorgesehen sein, welcher am Verriegelungsstift angreift, und welcher durch Betätigung eines Tasters bzw. eines Taststiftes verlagert wird. Die axiale Verlagerung eines Taststiftes kann dann zur axialen Verlagerung des Verriegelungsstiftes führen. Dabei ist bevorzugt der Betätigungshebel um eine Achse schwenkbar angeordnet. Es wird als vorteilhaft angesehen, wenn der Hebel von einer Blattfeder ausgebildet ist und die Blattfeder darüber hinaus U-förmig ausgebildet ist. Der Taster kann dabei zwischen dem Verriegelungsstift und der Schwenkachse des Arbeitskopfes angeordnet sein. Ist der Tasthebel zudem zwischen dem wirksamen Drehpunkt des Federblattes und dem Verriegelungsstift angeordnet, so ergibt sich ein günstiges Hebelverhältnis. Es wird weiter als vorteilhaft angesehen, wenn der Verriegelungsstift zufolge einer Abfederung in der Verriegelungsstellung gehalten wird. Um die Verriegelungseinrichtung in der Schwenkendstellung des Arbeitskopfes zu entriegeln, kann ebenfalls ein Taster vorgesehen sein. Dieser Taster kann dann vorzugsweise mit einer Anschlagkante des Handgriffes zusammenwirken, derart, daß in der Schwenkendstellung der Taster gegen die Anschlagstellung tritt und somit verlagert wird einhergehend mit einer Verlagerung des Verriegelungsstiftes in der Entriegelungsstellung. Die Schwenkendstellung, die mit einer Entriegelung des Verriegelungsstiftes einhergeht liegt bevorzugt in einer Winkelstellung von mehr als 90°. In dieser Schwenkendstellung soll der Handgriff vorzugsweise nicht feststellbar sein, so daß bei der Entnahme bzw. beim Aufstecken des Schraubgliedes eine Betätigung der Feststellvorrichtung zur Feststellung des Arbeitskopfes nicht notwendig ist.

Ein Ausführungsbeispiel der Erfindung wird nachfolgend anhand beigefügter Zeichnungen im Detail erläutert. Es zeigen:
- Figur 1: ein erfindungsgemäßes Schraubwerkzeug in der Draufsicht,
- Figur 2: eine Seitenansicht des Schraubwerkzeuges mit abgezogenem Schraubglied in der Null-Grad-Stellung (Gestrecktstellung),
- Figur 3: einen Darstellung gemäß Fig. 2 mit aufgestecktem Schraubglied in der 90°-Stellung,
- Figur 4: eine Darstellung gemäß Fig. 2 in der Schwenkendstellung,
- Figur 5: eine Schnittdarstellung des Arbeitskopfes,
- Figur 6: eine Darstellung gemäß der Linie VI-VI in Fig. 5,
- Figur 7: eine Darstellung gemäß Fig. 5 bei betätigtem Taster und
- Figur 8: eine Darstellung des aus zwei Halbschalen bestehenden Arbeitskopfes 1.

Das im Ausführungsbeispiel zu beschreibende Schraubwerkzeug weist einen Handgriff 2 auf. Der Handgriff 2 ist langgestreckt, in Form eines Stieles gestaltet und weist einen Griffbereich auf, mit welchem der Handgriff von einer Betätigungshand umfaßt werden kann. Der Handgriff 2 weist einen Schieber 12 auf, welcher in Achsrichtung des Handgriffes 2 verlagerbar ist. Mittels eines Mitnehmers 16 kann ein etwa in der Achsmitte des Handgriffes 2 angeordneter Stößel 14 in Achsrichtung des Handgriffes hin und her verlagert werden. In der vorverlagerten Stellung ist der Stößel 14 durch eine Druckfeder 15 beaufschlagt.

Vorne setzt sich der Stößel 14 in einen durchmessergeringeren Raststift 13 fort, welcher in eine Gabelöffnung des Handgriffes 2 taucht. Die Gabelöffnung wird von zwei Gabelzinken 17 ausgebildet.

Die Gabelzinken 17 bilden jeweils Lageraugen aus für die Drehachse S eines Arbeitskopfes 1, welcher um die Achse S schwenkbar ist. Der Arbeitskopf 1 bildet rückseitig eine Halbwalzenform aus, mit auf der Oberfläche parallel zur Schwenkachse S verlaufenden Nuten. Diese bilden insgesamt eine Verzahnung aus, in welche Zahnlücken der Raststift 13 in der vorverlagerten Stellung eingreift, so daß die Schwenkbarkeit des Arbeitsendes 1 gegenüber dem Handgriff 2 blockierbar ist. Der Arbeitskopf besteht aus zwei Halbschalen 20, 21 (vgl.Fig.6, 8).

Zur Verschwenkung des Arbeitskopfes 1 wird der Schieber 12 zurückgezogen, die Druckfeder 15 wird komprimiert, der Raststift 13 zurückverlagert, so daß das Arbeitsende 2 frei drehen kann.

Das Arbeitsende 2 weist eine Aufnahmevorrichtung 3 auf, diese ist im Ausführungsbeispiel als Vierkantzylinder ausgebildet. Ein Schraubglied 4 welches im Ausführungsbeispiel als Ringschlüsseleinsatz ausgebildet ist weist eine zugehörige Öffnung 22 auf. In diese Einstecköffnung 22 kann der Vierkant 3 eingesteckt werden.

Zur Verriegelung der Steckverbindung zwischen Arbeitskopf 1 und Schraubglied 4 ist eine Verriegelungseinrichtung 5 vorgesehen. Die Verriegelungseinrichtung 5 besteht aus einem aus dem Vierkantabschnitt 3 radial auswärts ragenden Verriegelungsstift 5, welcher durch Betätigung eines Tasters 6 und/oder durch Verschwenken des Arbeitskopfes 1 in die Schwenkendstellung (Fig. 4) in den Vierkantabschnitt 3 zurückverlagert wird. Die Rückverlagerung erfolgt hebelbetätigt. In der Verriegelungsstellung greift der Verriegelungsstift 5 in eine Verriegelungsöffnung 23 der Einstecköffnung 22 ein.

Zur Rückverlagerung des Verriegelungsstiftes 5 ist im Innern des Arbeitskopfes 1 ein Hebel bzw. eine Wippe 7 vorgesehen. Der Hebel 7 ist um eine Achse schwenkbar.

Das freie Ende des Hebels 7 ist verschmälert ausgebildet, könnte aber auch gabelförmig ausgebildet sein. Die Gabel könnte dann in einer Ringnut des Verriegelungsstiftes 5 einliegen. Der verschmälerte Endabschnitt des Hebels liegt in einer Bohrung des Stiftes 5. Auf den Hebel wirkt ein Taststift 6, der Taststift 6 ist zwischen dem Verriegelungsstift 5 und der Drehachse des Hebels 7 angeordnet. Bei Betätigung des Tasters, d. h. bei axialer Verlagerung des Taststiftes 7 verschwenkt der Hebel 7 unter gleichzeitiger radialer Verlagerung des Verriegelungsstiftes 5 nach innen, so daß ein in der Verriegelungsstellung über die Vierkantoberfläche herausragendes Riegelende 24 in die Öffnung eintaucht, in welcher der Verriegelungsstift 5 im Arbeitskopf 1 gelagert ist.

Im Ausführungsbeispiel wird der Hebel 7 von dem einen Ende einer U-förmigen Feder 11 ausgebildet. Die Feder 11 liegt derartig in einem Hohlraum des Arbeitskopfes 1 ein, daß der Verriegelungsstift 5 federnd in der Riegelvortrittsstellung (Fig. 5) gehalten ist. Die axiale Verlagerung des Tasters 6 bewirkt demzufolge eine Spannung der Feder 11, so daß nach Loslassen des Tasters 6 der Verriegelungsstift 5 selbsttätig in die Verriegelungsstellung zurückverlagert. Der Arm 7 der Feder 11 ist ebenfalls elastisch, so daß sich der Arm 7 auch bei vollständigem Eindrücken des Tasters 6 sogar durchbiegen kann.

Der Taster 6 ist einem querschnittsgrößeren Bereich des Arbeitskopfes 1 zugeordnet. Er liegt in einer derartigen radialen Entfernung zur Drehachse S des Arbeitskopfes 1, daß die Oberfläche 6' des Tasters in der Schwenkendstellung (Fig. 4) von einer Anschlagkante 19 beaufschlagt wird. Die Anschlagkante 19 wird vorzugsweise vom Boden 18 der gabelförmigen Öffnung ausgebildet.

Wird der Arbeitskopf 1 beispielsweise in die in Figur 3 dargestellte 90°-Stellung gebracht, so ist der Taster 6 unbeaufschlagt. Der Raststift 13 kann in eine Rastausnehmung oder Verzahnung des Arbeitskopfes 1 einrasten, so daß dieser in der 90°-Schwenkstellung festliegt. Durch Betätigung des Schiebers 12 wird die Verschwenkbarkeit des Arbeitskopfes 1 freigegeben, so daß der Arbeitskopf 1 über die 90°-Stellung hinaus verlagerbar ist, bis die Stirnfläche 6' des Tasters 6 auf den Anschlag 19 trifft, so daß eine weitere Verschwenkung des Arbeitskopfes 1 bis in die Schwenkendstellung eine Axialverlagerung des Tasters 6 bewirkt einhergehend mit einer Entriegelung des Verriegelungsstiftes 5.

Beim Ausführungsbeispiel weist der Riegelende 24 des Verriegelungsstiftes 5 einen geringeren Durchmesser auf, als der in der Öffnung des Vierkantes steckende Abschnitt des Verriegelungsstiftes 5, so daß sich eine Stufe 25 ausbildet, welche in der ausgefahrenen Stellung des Verriegelungsstiftes 5 mit der Vierkantoberfläche der Aufnahmevorrichtung 3 fluchtet.

## Patentansprüche

1. Schraubwerkzeug mit einem Arbeitskopf (1) und einem dazu verschwenkbar in verschiedenen Winkelstellungen feststellbaren Handgriff (2), wobei der Arbeitskopf (1) mit einer Aufnahmevorrichtung (3) für ein auswechselbares Schraubglied (4) versehen ist, welche eine Verriegelungsvorrichtung (5) für das Schraubglied (4) ausbildet, dadurch gekennzeichnet, daß die Verriegelungsvorrichtung (5) durch Verschwenken des Arbeitskopfes (1) in die Schwenkendstellung, in welcher ein Taster (6) zur Entriegelung der Verriegelungsvorrichtung (5) von einer Anschlagkante (19) oder dergleichen des Handgriffes (2) beaufschlagt wird, entriegelbar ist.

2. Schraubwerkzeug nach Anspruch 1, dadurch gekennzeichnet, daß der Taster (6) als Taststift ausgebildet ist.

3. Schraubwerkzeug nach einem der vorhergehenden Ansprüche, dadurch gekennzeichnet, daß die Aufnahmevorrichtung (3) als Mehrkantzylinder, insbesondere Vierkantzylinder ausgebildet ist, dessen verlängerte Achse (A) des Schwenkachse (S) des Arbeitskopfes schneidet.

4. Schraubwerkzeug nach einem der vorhergehenden Ansprüche, dadurch gekennzeichnet, daß die Verriegelungseinrichtung einen quer zu Achse (A) aus dem Mehrkantzylinder ausragenden Stift (5) aufweist, welcher in Hebel- oder Wippenverbindung (7) steht zum Taststift (6).

5. Schraubwerkzeug nach einem der vorhergehenden Ansprüche, dadurch gekennzeichnet, daß der Verriegelungsstift (5) dem Ende eines Federblattes zugeordnet ist, auf welches der Taststift (6) wirkt.

6. Schraubwerkzeug nach Anspruch 5, dadurch gekennzeichnet, daß das Federblatt (7) von einer U-förmigen Feder (11) ausgebildet wird.

7. Schraubwerkzeug nach einem der vorhergehenden Ansprüche, dadurch gekennzeichnet, daß der Taster (6) zwischen dem Stift (5) und der Schwenkachse (S) angeordnet ist.

8. Schraubwerkzeug nach einem der vorhergehenden Ansprüche, dadurch gekennzeichnet, daß die Schwenkendstellung einer Winkelstellung vom mehr als 90° entspricht.

9. Schraubwerkzeug nach einem der vorhergehenden Ansprüche, dadurch gekennzeichnet, daß der Handgriff (2) in der Schwenkendstellung nicht feststellbar ist.

## Claims

1. Screwing tool with a working head (1) and a handle (2) which is pivotable in relation thereto and can be locked in different angular positions, the working head (1) being provided with a holding device (3) for an exchangeable screwing member (4) which forms a locking device (5) for the screwing member (4), characterised in that the locking device (5) can be unlocked by pivoting the working head (1) into the pivot end position in which a button (6) for unlocking the locking device (5) is acted upon by a stop edge (19) or the like of the handle (2).

2. Screwing tool according to claim 1, characterised in that the button (6) is constructed as a tracer pin.

3. Screwing tool according to any of the preceding claims, characterised in that the holding device (3) is constructed as a polygonal cylinder, in particular a square cylinder, whose extended axis (A) intersects with the pivot axis (S) of the working head.

4. Screwing tool according to any of the preceding claims, characterised in that the locking device comprises a pin (5) which projects from the polygonal cylinder transversely to axis (A) and which is connected in lever or rocker fashion (7) to the tracer pin (6).

5. Screwing tool according to any of the preceding claims, characterised in that the locking pin (5) is associated with the end of a spring leaf on which the tracer pin (6) acts.

6. Screwing tool according to claim 5, characterised in that the spring leaf (7) is formed by a U-shaped spring (11).

7. Screwing tool according to any of the preceding claims, characterised in that the button (6) is arranged between the pin (5) and the pivot axis (S).

8. Screwing tool according to any of the preceding claims, characterised in that the pivot end position corresponds to an angular position of more than 90°.

9. Screwing tool according to any of the preceding claims, characterised in that the handle (2) cannot be locked in the pivot end position.

## Revendications

1. Outil à visser avec une tête de travail (1) et une poignée (2), susceptible d'être fixée à celle-ci de façon pivotante selon différentes positions angulaires, la tête de travail (1) étant dotée d'un dispositif de logement (3) pour un organe de vissage (4) remplaçable, constituant un dispositif de verrouillage (5) pour l'organe de vissage (4), caractérisé en ce que le dispositif de verrouillage (5) est susceptible d'être déverrouillé, par pivotement de la tête de travail (1) dans la position finale de pivotement, dans laquelle un bouton-poussoir (6) est actionné par une face de butée (19) ou analogue, appartenant à la poignée (2), pour déverrouiller le dispositif de verrouillage (5).

2. Outil à visser selon la revendication 1, caractérisé en ce que le bouton-poussoir (6) est réalisé sous la forme d'une broche de palpeur.

3. Outil à visser selon l'une des revendications précédentes, caractérisé en ce que le dispositif de logement (3) est réalisé sous la forme de cylindre à plusieurs pans, en particulier de cylindre à quatre pans, dont l'axe (A) prolongé coupe l'axe de pivotement (S) de la tête de travail.

4. Outil à visser selon l'une des revendications précédentes, caractérisé en ce que le dispositif de verrouillage présente une tige (5) sortant du cylindre à plusieurs pans, transversalement par rapport à l'axe (A) et qui est relié par une liaison à levier ou à bascule (7) à la tige formant bouton-poussoir (6).

5. Outil à visser selon l'une des revendications précédentes, caractérisé en ce que la tige de verrouillage (5) est associée à l'extrémité d'un ressort à lame sur lequel agit la tige formant bouton-poussoir (6).

6. Outil à visser selon la revendication 5, caractérisé en ce que le ressort à lames (7) est constitué par un ressort (11) en forme de U.

7. Outil à visser selon l'une des revendications précédentes, caractérisé en ce que le bouton-poussoir (6) est disposé entre la tige (5) et l'axe de pivotement (S).

8. Outil à visser selon l'une des revendications précédentes, caractérisé en ce que la position finale de pivotement correspond à une position angulaire de plus de 90°.

9. Outil à visser selon l'une des revendications précédentes, caractérisé en ce que la poignée (2) ne peut être bloquée dans la position finale de pivotement.
